# FASCICULE DE BREVET EUROPEEN

(11) **EP 1 873 807 B1**
(45) Date de publication et mention de la délivrance du brevet: **18.02.2009**
(21) Numéro de dépôt: 07354016.3
(22) Date de dépôt: 13.03.2007
(51) Int. Cl.: H01H 83/20, H01H 71/24

(54) **Appareil de protection electrique commande par un dispositif de commande auxiliaire**
Elektrische Schutzeinrichtung, die von einer Zusatzsteuervorrichtung gesteuert wird
Electric protection device controlled by an auxiliary control device

(30) Priorité: 29.06.2006 FR 0605844
(43) Date de publication de la demande: 02.01.2008
(73) Titulaire: SCHNEIDER ELECTRIC INDUSTRIES SAS, 92500 Rueil-Malmaison (FR)
(72) Inventeur: Grumel, Christophe, Schneider Electrique Industries SAS, 38050 Grenoble Cedex 09 (FR); Ramirez, Jean-Claude, Schneider Industries SAS, 38050 Grenoble Cedex 09 (FR)
(74) Mandataire: Tripodi, Paul

(56) Documents cités:
- EP-A1- 0 146 721
- EP-A1- 0 962 952
- EP-A2- 1 345 245
- WO-A-91/13454
- DE-C- 611 701

## Description

La présente invention concerne un appareil de protection électrique commandé par un dispositif de commande auxiliaire, ledit appareil étant logé dans un boîtier et comprenant des moyens de déclenchement magnétiques principaux, lesdits moyens comprenant une bobine supportée par un fourreau, à l'intérieur duquel fourreau sont montés d'une part, un noyau fixe, dit premier noyau fixe, et d'autre part, un noyau mobile, dit premier noyau mobile monté coulissant à l'intérieur dudit fourreau, et une tige d'actionnement montée coulissante à l'intérieur du noyau fixe et comportant une première extrémité coopérant avec le premier noyau mobile et une seconde extrémité coopérant avec le mécanisme de déclenchement du disjoncteur, de manière que lors de l'apparition d'un court-circuit, le noyau mobile entraîne ladite tige dans une position dans laquelle celle-ci actionne le mécanisme de déclenchement.

On connaît le brevet EP 0 146 721 décrivant un appareil du genre précédemment mentionné. Dans ce brevet, l'appareil comporte un actionneur supplémentaire qui est externe au disjoncteur et est situé dans une zone dans laquelle ne se trouve aucun constituant du disjoncteur, une cloison latérale séparant l'actionneur du disjoncteur. Dans cet appareil, la tige d'actionnement de l'actionneur supplémentaire traverse la cloison latérale du disjoncteur, coulisse à l'intérieur du noyau du déclencheur du disjoncteur et agit sur un poussoir intermédiaire.
Cet appareil, compte tenu de la disposition de l'actionneur auxiliaire en dehors du volume du disjoncteur, présente un encombrement important.

La présente invention résout ces problèmes et propose un appareil de protection électrique commandé par un dispositif de commande auxiliaire, présentant un encombrement réduit permettant de gagner de la place dans l'armoire électrique dans laquelle il est intégré.

A cet effet, la présente invention a pour objet un appareil électrique du genre précédemment mentionné, cet appareil étant caractérisé en ce que le dispositif d'actionnement auxiliaire précité est logé dans le boîtier précité et comporte un noyau mobile, dit second, monté coulissant dans un fourreau dit second, et coopérant avec le premier noyau mobile précité agissant alors comme noyau fixe et la tige, pour entraîner la tige d'actionnement dans la position déclenchée de l'appareil lorsqu'un ordre de déclenchement est donné par le dispositif de déclenchement auxiliaire.

Selon une caractéristique particulière, les moyens de déclenchement magnétiques principaux et le dispositif de déclenchement auxiliaire comportent une carcasse et les deux carcasses ne font qu'une seule et même pièce.

Selon une caractéristique particulière, le second fourreau est situé dans l'axe du premier.

Selon une réalisation particulière, le second fourreau est situé à l'arrière du premier fourreau, du côté de l'appareil opposé au mécanisme de déclenchement précité.

Selon une réalisation particulière de l'invention, le second fourreau est venu de matière avec le premier fourreau, le second étant une prolongation du premier.

Selon une caractéristique particulière de l'invention, le second noyau mobile est en appui sur la tige d'actionnement, et un ressort est interposé entre le premier noyau mobile et le second noyau mobile pour rappeler ledit second noyau mobile en position de repos.

Selon une autre caractéristique particulière de l'invention, la tige d'actionnement précitée comporte, du côté du dispositif de commande auxiliaire, une partie de diamètre réduit introduite dans un orifice cylindrique appartenant au second noyau mobile, ledit noyau étant en appui sur la tige d'actionnement au niveau de la jonction entre cette partie de diamètre réduit et le reste de la tige.

Selon une autre réalisation particulière, l'appareil comporte un ressort en appui entre le premier noyau mobile et un anneau élastique monté autour de la tige d'actionnement.

Selon une réalisation particulière, le dispositif d'actionnement auxiliaire est un dispositif de protection différentiel.

Selon une autre réalisation, le dispositif d'actionnement auxiliaire est un dispositif de commande à distance.

Selon une réalisation particulière, ledit appareil est un disjoncteur.

Mais d'autres avantages et caractéristiques de l'invention apparaîtront mieux dans la description détaillée qui suit et se réfère aux dessins annexés donnés uniquement à titre d'exemple et dans lesquels :
- La figure 1 représente dans une vue en perspective, un appareil de protection électrique selon l'invention, en position de repos,
- La figure 1a est une vue identique à la figure 1 mais sans les bobines et le fourreau,
- La figure 2 est une vue en coupe axiale de la figure précédente, suivant A-A de la figure 3,
- La figure 3 est une vue de côté de la figure 1,
- La figure 4 est une vue en coupe axiale de l'appareil de la figure 1, suivant B-B de la figure 5, l'appareil étant dans une position de déclenchement du mécanisme par le dispositif de déclenchement magnétique principal,
- La figure 5 est une vue de côté de la figure précédente,
- La figure 6 est une vue en coupe axiale du même appareil, dans une position de déclenchement du mécanisme de déclenchement par le dispositif de commande auxiliaire suivant C-C de la figure 7,
- La figure 7 est une vue de côté de la figure précédente,
- La figure 8 est une vue en coupe axiale illustrant une autre réalisation d'un appareil selon l'invention suivant D-D de la figure 9, et
- La figure 9 est une vue de côté de la figure précédente.

Sur les figures a été représenté un dispositif de commande d'un disjoncteur électrique basse tension, ledit disjoncteur étant utilisé pour protéger un circuit électrique contre les court-circuits. Ce disjoncteur est commandé par un dispositif de déclenchement magnétique principal D et par un dispositif de commande auxiliaire A, tel un dispositif de commande à distance. Ce dispositif de déclenchement magnétique principal D comporte de manière connue en soi, une bobine électromagnétique 1 montée autour d'un fourreau 2 dit premier, lequel est monté à force sur un noyau fixe 3, ledit noyau fixe 3 étant maintenu à l'une de ses extrémités 4 par une carcasse 5. Conformément à l'invention, ce dispositif de déclenchement auxiliaire A est logé dans le boîtier B (non représenté) du disjoncteur et comporte également un noyau mobile 6 dit premier, monté coulissant à l'intérieur dudit fourreau 2. Les deux noyaux 3,6 comportent chacun un orifice cylindrique 7,8 recevant à coulissement une tige d'actionnement 9, ladite tige 9 comportant à l'une 10 de ses extrémités 10,11 un percuteur 12. Du côté du dispositif de déclenchement principal D, la tige d'actionnement 9 comporte deux parties 13,14 de diamètres différents, ladite tige venant en appui au niveau de la jonction 15 entre ces deux parties 13,14 sur une paroi intérieure 16 du noyau mobile 6. Ces deux noyaux 3,6 comportent également respectivement deux orifices cylindriques 17,18 situés en regard et recevant un ressort 19 en appui respectivement par ses deux extrémités opposés 20,21 sur le noyau fixe 3 et sur le noyau mobile 6, ce ressort 19 étant destiné à rappeler le noyau mobile 6 dans une position de repos, dans laquelle ce noyau mobile 6 est dans la position la plus éloignée du percuteur 12.

Le dispositif de commande auxiliaire A comporte également un fourreau dit second 23, situé dans le prolongement dudit premier fourreau 2, supportant une bobine dite seconde 22 et lequel, dans cette réalisation, est venu de matière avec le premier fourreau 2. Cette partie prolongée de fourreau 23, ou second fourreau, comporte un premier orifice cylindrique 24 recevant à coulissement le premier noyau mobile précité 6, lequel noyau vient en appui en fin de course de coulissement en direction du dispositif de commande auxiliaire A contre une paroi intérieure 25 dudit second fourreau 23. Ce dispositif d'actionnement auxiliaire A comporte également un noyau mobile dit second noyau mobile 26, monté dans un second orifice cylindrique 27 du second fourreau 23. Ce second noyau mobile 26 comporte un orifice cylindrique 28 recevant une partie 32 de la tige d'actionnement 9 située à son extrémité 29 située du côté opposé au percuteur 12, cette partie 32 de la tige 9 étant montée à force dans le second noyau mobile 26. A l'intérieur de cette partie de fourreau 23, la tige d'actionnement 9 comporte deux parties de diamètres différents 31,32, le noyau mobile dit second 26 étant en appui sur la tige 9 au niveau de la jonction 30 entre ces deux parties 31,32. Un ressort 33 est interposé entre une paroi extérieure 34 du second noyau mobile 26 et une paroi intérieure 35 du premier noyau mobile 6 pour rappeler ce second noyau mobile 26 dans une position de repos la plus éloignée par rapport au percuteur 12.

Dans la réalisation illustrée sur la figure 8, ce ressort 33 est arrêté par un anneau élastique 36. Dans cette réalisation également, la tige d'actionnement 9 est en appui sur le noyau mobile 26 du dispositif auxiliaire A, lequel est arrêté dans son mouvement par une butée 37.

Sur la figure 2, l'appareil A est dans une position de repos correspondant à un fonctionnement normal de l'appareil pendant lequel le courant circule à travers la bobine 1 puis à travers le contact mobile du dispositif, en contact avec le contact fixe (non représentés).

Dans le cas d'une élévation brusque du courant suite à un court-circuit, un champ magnétique est généré par la bobine 1. Lorsque la valeur du courant dépasse un seuil prédéterminé, ce champ déplace le premier noyau mobile 6 en direction du noyau fixe 3. Le percuteur 12 agit alors sur un levier de renvoi (non représenté) du disjoncteur, lequel va dans un premier temps après une certaine course du levier agir sur le barreau pour commander le déclenchement du mécanisme et dans un second temps, après une course supplémentaire du levier, agir sur le contact mobile pour entraîner l'ouverture brusque des contacts.

Le fonctionnement du dispositif d'actionnement auxiliaire A est le suivant :

Lors d'une commande de déclenchement auxiliaire, un champ magnétique est généré par la bobine 22. Lorsqu'un seuil magnétique est atteint, le second noyau mobile 26 se déplace en direction du premier noyau mobile 6 qui agit alors comme un noyau fixe. Dans son mouvement, ce second noyau 6 entraîne la tige d'actionnement 9, laquelle par l'intermédiaire du percuteur 12 agit sur le barreau de déclenchement pour commander le déclenchement du mécanisme de déclenchement.

Ainsi, un circuit magnétique a été créé pour le dispositif d'actionnement auxiliaire A, lequel est intégré derrière le dispositif de déclenchement magnétique principal D dans un minimum de volume.

A cet effet, la tôle ou fourreau du circuit magnétique du dispositif de déclenchement magnétique principal est prolongée pour constituer le circuit magnétique de la bobine du dispositif de déclenchement auxiliaire.

En créant une face commune pour les deux circuits magnétiques, l'espace occupé est réduit.

En réalisant les deux fonctions (les deux fonctions de fourreau) avec la même pièce, le nombre de pièces est également réduit.

D'autre part, les fonctions existantes du disjoncteur sont utilisées pour le fonctionnement du dispositif de déclenchement auxiliaire. Ainsi, le noyau mobile du dispositif de déclenchement magnétique principal est utilisé comme noyau fixe dans la bobine du dispositif de déclenchement auxiliaire. Ainsi, les pièces intermédiaires qui lient les deux dispositifs sont réduites au minimum.

On a donc réalisé grâce à l'invention un appareil de protection électrique commandé par un dispositif de commande auxiliaire dans lequel le dispositif de commande auxiliaire est intégré dans le volume du disjoncteur modulaire, ce qui permet de gagner de la place dans l'armoire électrique, et dans lequel le nombre de pièces utilisé est réduit au minimum.

Bien entendu, l'invention n'est pas limitée aux modes de réalisations décrits et illustrés qui n'ont été donnés qu'à titre d'exemple.

C'est ainsi par exemple que l'invention s'applique à tout appareil de protection électrique tel un disjoncteur ou un interrupteur, commandé par un dispositif de commande auxiliaire, tel un dispositif de protection différentiel, un dispositif de commande à distance ou autres.

## Revendications

1. Appareil de protection électrique commandé par un dispositif de commande auxiliaire, ledit appareil étant logé dans un boîtier et comprenant des moyens de déclenchement magnétiques principaux, lesdits moyens comprenant une bobine (1) supportée par un fourreau (2), à l'intérieur duquel fourreau (2) sont montés d'une part, un noyau fixe (3) dit premier noyau fixe et d'autre part, un noyau mobile (6) dit premier noyau mobile monté coulissant à l'intérieur dudit fourreau (2), et une tige d'actionnement (9) montée coulissante à l'intérieur du noyau fixe (3) et comportant une première extrémité coopérant avec le noyau mobile (6) et une seconde extrémité coopérant avec le mécanisme de déclenchement du disjoncteur de manière que lors de l'apparition d'un court-circuit, le noyau mobile entraîne ladite tige dans une position dans laquelle celle-ci actionne le mécanisme de déclenchement.
**caractérisé en ce que** le dispositif d'actionnement auxiliaire précité A est logé dans le boîtier précité et comporte un noyau mobile (26) dit second, monté coulissant dans un fourreau dit second (23), et coopérant avec le premier noyau mobile précité (6) agissant alors comme noyau fixe et la tige (9), pour entraîner ladite tige d'actionnement (9) dans la position déclenchée de l'appareil lorsqu'un ordre de déclenchement est donné par le dispositif de déclenchement auxiliaire A.

2. Appareil de protection électrique selon la revendication 1, **caractérisé en ce que** les moyens de déclenchement magnétiques principaux et le dispositif de déclenchement auxiliaire comportent une carcasse (5) et **en ce que** les deux carcasses (5) ne font qu'une seule et même pièce.

3. Appareil de protection électrique selon la revendication 1 ou 2, **caractérisé en ce que** le second fourreau (23) est situé dans l'axe du premier (2).

4. Appareil de protection électrique selon l'une quelconque des revendications précédentes, **caractérisé en ce que** le second fourreau (23) est situé à l'arrière du premier fourreau (2), du côté de l'appareil opposé au mécanisme de déclenchement précité.

5. Appareil de protection électrique selon l'une quelconque des revendications précédentes, **caractérisé en ce que** le second fourreau (23) est venu de matière avec le premier fourreau (2), le second (23) étant une prolongation du premier (2).

6. Appareil de protection électrique selon l'une quelconque des revendications précédentes, **caractérisé en ce que** le second noyau mobile (26), est en appui sur la tige d'actionnement (9).

7. Appareil de protection électrique selon la revendication 6, **caractérisé en ce qu'**un ressort (33) est interposé entre le premier noyau mobile (6) et le second noyau mobile (26) pour rappeler ledit second noyau mobile (26) en position de repos.

8. Appareil de protection électrique selon la revendication 6 ou 7, **caractérisé en ce que** la tige d'actionnement précitée (9) comporte, du côté du dispositif de commande auxiliaire A, une partie de diamètre réduit (32) introduite dans un orifice cylindrique (28) appartenant au second noyau mobile (26), ledit noyau (26) étant en appui sur la tige d'actionnement (9) au niveau de la jonction (30) entre cette partie de diamètre réduit (32) et le reste (31) de la tige (9).

9. Appareil de protection électrique selon l'une quelconque des revendications 1 à 6, **caractérisé en ce qu'**il comporte un ressort (33) interposé entre le premier noyau mobile (6) et un anneau élastique (36) monté autour de la tige d'actionnement (9).

10. Appareil de protection électrique selon l'une quelconque des revendications précédentes, **caractérisé en ce que** le dispositif d'actionnement auxiliaire est un dispositif de protection différentiel.

11. Appareil de protection électrique selon l'une quelconque des revendications précédentes, **caractérisé en ce que** le dispositif d'actionnement auxiliaire est un dispositif de commande à distance.

12. Appareil de protection électrique selon l'une quelconque des revendications précédentes, **caractérisé en ce que** ledit appareil est un disjoncteur.

## Claims

1. An electrical protection apparatus controlled by an auxiliary control device, said apparatus being housed in a case and comprising main magnetic trip means, said means comprising a coil (1) supported by a sheath (2), inside which sheath (2) there are fitted on the one hand a fixed core (3), called first fixed core, and on the other hand a moving core (6), called first moving core, mounted sliding inside said sheath (2), and an actuating rod (19) mounted sliding inside the fixed core (3) and comprising a first end operating in conjunction with the moving core (6) and a second end operating in conjunction with the trip mechanism of the circuit breaker in such a way that, when a short-circuit occurs, the moving core drives said rod to a position in which the latter actuates the trip mechanism, **characterized in that** the above-mentioned auxiliary actuating device A is housed in the above-mentioned case and comprises a moving core (26) called second moving core, mounted sliding in a sheath called second sheath (23) and operating in conjunction with the above-mentioned first moving core (6) then acting as fixed core and the rod (9), to drive said actuating rod (9) to the tripped position of the apparatus when a tripping order is given by the auxiliary trip device A.

2. The electrical protection apparatus according to claim 1, **characterized in that** the main magnetic trip means and the auxiliary trip device comprise a shell (5) and that the two shells (5) form one and the same part.

3. The electrical protection apparatus according to claim 1 or 2, **characterized in that** the second sheath (23) is situated in the axis of the first sheath (2).

4. The electrical protection apparatus according to any one of the foregoing claims, **characterized in that** the second sheath (23) is situated at the rear of the first sheath (2), on the opposite side of the apparatus from the above-mentioned trip mechanism.

5. The electrical protection apparatus according to any one of the foregoing claims, **characterized in that** the second sheath (23) is achieved by moulding together with the first sheath (2), the second sheath (23) being an extension of the first sheath (2).

6. The electrical protection apparatus according to any one of the foregoing claims, **characterized in that** the second moving core (26) is pressing on the actuating rod (9).

7. The electrical protection apparatus according to claim 6, **characterized in that** a spring (33) is fitted between the first moving core (6) and the second moving core (26) to bias said second moving core (26) to the rest position.

8. The electrical protection apparatus according to claim 6 or 7, **characterized in that,** on the side where the auxiliary control device A is located, the above-mentioned actuating rod (9) comprises a reduced-diameter part (32) inserted in a cylindrical hole (28) belonging to the second moving core (26), said core (26) pressing on the actuating rod (9) at the level of the junction (30) between this reduced-diameter part (32) and the rest (31) of the rod (9).

9. The electrical protection apparatus according to any one of the claims 1 to 6, **characterized in that** it comprises a spring (33) secured between the first moving core (6) and a flexible ring (36) fitted around the actuating rod (9).

10. The electrical protection apparatus according to any one of the foregoing claims, **characterized in that** the auxiliary actuating device is a differential protection device.

11. The electrical protection apparatus according to any one of the foregoing claims, **characterized in that** the auxiliary actuating device is a remote control device.

12. The electrical protection apparatus according to any one of the foregoing claims, **characterized in that** said apparatus is a circuit breaker.

## Patentansprüche

1. Über eine Hilfsbetätigungseinrichtung angesteuerte elektrische Schutzeinrichtung, welche in einem Gehäuse angeordnet ist und magnetische Hauptauslösemittel umfasst, welche Auslösemittel eine auf einem Spulenkörper (2) montierte Spule (1) sowie eine Betätigungsstange (9) umfassen, wobei im Inneren des genannten Spulenkörpers (2) einerseits ein als erster feststehender Kern bezeichneter feststehender Kern (3) angeordnet und andererseits ein als erster beweglicher Kern bezeichneter beweglicher Kern (6) verschiebbar gelagert ist, und die Betätigungsstange verschiebbar im feststehenden Kern (3) gelagert ist sowie ein erstes Ende, das mit dem beweglichen Kern (6) zusammenwirkt, und ein zweites Ende aufweist, das mit dem Auslösemechanismus des Leistungsschalters zusammenwirkt, derart dass bei Auftreten eines Kurzschlusses der bewegliche Kern die genannte Stange in eine Stellung verbringt, in der diese Stange den Auslösemechanismus betätigt,
**dadurch gekennzeichnet, dass** die genannte Hilfsbetätigungseinrichtung A in dem genannten Gehäuse angeordnet ist und einen als zweiter beweglicher Kern bezeichneten beweglichen Kern (26) umfasst, der in einem als zweiter Spulenkörper bezeichneten Spulenkörper (23) verschiebbar gelagert ist und mit dem genannten ersten beweglichen Kern (6), der dabei als feststehender Kern wirkt, sowie mit der Stange (9) zusammenwirkt, um die genannte Betätigungsstange (9) in die Ausgelöststellung der Schutzeinrichtung zu verbringen, wenn ein Auslösebefehl durch die Hilfsauslöseeinrichtung A erteilt wird.

2. Elektrische Schutzeinrichtung, nach Anspruch 1, **dadurch gekennzeichnet, dass** die magnetischen Hauptauslösemittel und die Hilfsauslöseeinrichtung jeweils einen Träger (5) umfassen und dass die beiden Träger (5) als einstückiges Teil ausgebildet sind.

3. Elektrische Schutzeinrichtung nach Anspruch 1 oder 2, **dadurch gekennzeichnet, dass** der zweite Spulenkörper (23) in der Achse des ersten Spulenkörpers (2) liegt.

4. Elektrische Schutzeinrichtung nach irgendeinem der vorhergehenden Ansprüche, **dadurch gekennzeichnet, dass** der zweite Spulenkörper (23) hinter dem ersten Spulenkörper (2), auf der dem genannten Auslösemechanismus abgewandten Seite der Schutzeinrichtung angeordnet ist.

5. Elektrische Schutzeinrichtung nach irgendeinem der vorhergehenden Ansprüche, **dadurch gekennzeichnet, dass** der zweite Spulenkörper (23) einstückig mit dem ersten Spulenkörper (2) ausgebildet ist, wobei der zweite Spulenkörper (23) eine Verlängerung des ersten Spulenkörpers (2) darstellt.

6. Elektrische Schutzeinrichtung nach irgendeinem der vorhergehenden Ansprüche, **dadurch gekennzeichnet, dass** sich der zweite bewegliche Kern (26) an der Betätigungsstange (9) abstützt.

7. Elektrische Schutzeinrichtung nach Ansprüch 6, **dadurch gekennzeichnet, dass** zwischen dem ersten beweglichen Kern (6) und dem zweiten beweglichen Kern (26) eine Feder (33) angeordnet ist, um den genannten zweiten beweglichen Kern (26) in Richtung seiner Ruhestellung zu beaufschlagen.

8. Elektrische Schutzeinrichtung nach Anspruch 6 oder 7, **dadurch gekennzeichnet, dass** die genannte Betätigungsstange (9) auf der Seite der Hilfsbetätigungseinrichtung A einen Abschnitt mit geringerem Durchmesser (32) aufweist, der eine zylindrische Öffnung (28) des zweiten beweglichen Kerns (26) durchsetzt, wobei sich der genannte Kern (26) im Bereich des Übergangs (30) zwischen diesem Abschnitt mit geringerem Durchmesser (32) und dem übrigen Teil (31) der Stange (9) an dieser Betätigungsstange (9) abstützt.

9. Elektrische Schutzeinrichtung nach irgendeinem der Ansprüche 1 bis 6, **dadurch gekennzeichnet, dass** sie eine Feder (33) umfasst, die zwischen dem ersten beweglichen Kern (6) und einem um die Betätigungsstange (9) geführten Federring (36) angeordnet ist.

10. Elektrische Schutzeinrichtung nach irgendeinem der vorhergehenden Ansprüche, **dadurch gekennzeichnet, dass** die Hilfsbetätigungseinrichtung als Differenzstrom-Schutzeinrichtung ausgebildet ist.

11. Elektrische Schutzeinrichtung nach irgendeinem der vorhergehenden Ansprüche, **dadurch gekennzeichnet, dass** die Hilfsbetätigungseinrichtung als Fernbetätigungseinrichtung ausgebildet ist.

12. Elektrische Schutzeinrichtung nach irgendeinem der vorhergehenden Ansprüche, **dadurch gekennzeichnet, dass** die genannte Einrichtung ein Leistungsschalter ist.
